# EUROPÄISCHE PATENTSCHRIFT

(11) **EP 1 967 363 B1**
(45) Veröffentlichungstag und Bekanntmachung des Hinweises auf die Patenterteilung: **07.03.2018**
(21) Anmeldenummer: 07023414.1
(22) Anmeldetag: 04.12.2007
(51) Int. Cl.: B41F 15/00, B41N 1/24

(54) **Siebdruckvorrichtung und Verfahren zur Herstellung derselben**
Screen printing device and method for manufacturing the same
Dispositif de sérigraphie et son procédé de fabrication

(30) Priorität: 07.03.2007 DE 102007010936
(43) Veröffentlichungstag der Anmeldung: 10.09.2008
(73) Patentinhaber: Koenen GmbH, 85521 Ottobrunn (DE)
(72) Erfinder: Schwanke, Dieter, Dr., 95030 Hof (DE)
(74) Vertreter: MERH-IP Matias Erny Reichl Hoffmann Patentanwälte PartG mbB

(56) Entgegenhaltungen:
- EP-A1- 1 147 887
- EP-A1- 1 657 594
- DE-A1- 10 231 698
- US-A- 4 088 073
- US-A- 5 460 316
- US-A1- 2001 053 415

## Beschreibung

Die vorliegende Erfindung betrifft eine Siebdruckvorrichtung mit einem Gewebe und eine in dem Gewebe angeordnete Schablone in Form einer fotolithographisch strukturierten Emulsion. Die Erfindung betrifft ferner ein Verfahren zur Herstellung einer derartigen Siebdruckvorrichtung.

Der Siebdruck ist ein Druckverfahren, bei dem eine Druckfarbe oder Druckpaste mit einem messerähnlichen Werkzeug, dem Gummirakel (Druckrakel), durch ein feinmaschiges Gewebe hindurch auf das zu bedruckende Material gedruckt wird. Der Siebdruck wird deshalb auch als Durchdruckverfahren bezeichnet. An den Stellen des Gewebes, wo dem Bildmotiv entsprechend keine Farbe gedruckt werden soll, sind die Maschenöffnungen des Gewebes durch eine an dem Gewebe angeordnete Schablone (z.B. fotolithographisch strukturierte Emulsion) undurchlässig für die Druckfarbe oder Druckpaste.

Neben dem Einsatz im Bereich der Werbung und Beschriftung, im Textil- oder Keramikdruck wird der Siebdruck heute häufig auch für das Drucken von Schaltungen im Bereich der Hybridtechnologie, zum Beispiel im Bereich der Mehrlagenkeramiktechnologie verwendet. Ein Beispiel für eine Mehrlagenkeramiktechnologie ist die sogenannte LTCC-Technologie (LTCC = Low Temperature Cofired Ceramics, dt. Niedertemperatur-Einbrand-Keramik), die eine kostengünstige Technologie zur Herstellung von Mehrlagenschaltungen auf der Basis von gesinterten Keramikträgern, die in mehreren Lagen Verdrahtungsebenen verbunden durch z-Kontaktierungen, sog. Vias beinhalten, darstellt. Bei der LTCC-Technologie werden die Schaltungselemente mittels Siebdruck auf die Grünfolien des späteren Keramikträgers aufgebracht, die dann gestapelt und gesintert werden.

Die moderne Packaging-Entwicklung fordert heute ungeachtet des Einsatzgebietes das Drucken von feineren Strukturen (Feinstline-Strukturen), um Einbauplatz zu sparen oder um den Verbrauch hochpreisiger Pasten zu minimieren. Außerdem fordert die moderne Hochfrequenztechnik in Abhängigkeit der Einsatzfrequenz enge Leiterzugbreiten, die auf Basis von Verlusten und gegebenen Impedanzen durch umfangreiche Simulationen vorgegeben werden. Es ist daher wünschenswert, feinere Strukturen zu drucken. Zudem könnten, wenn es gelänge, feinere Strukturen zu drucken, Mehrlagentechnologie-Prozesse wie LTCC Schaltungen ersetzen, die bisher mittels der Dünnfilm-Technik hergestellt wurden. Die Dünnfilm-Technik wird aufgrund ihrer hohen Strukturauflösung bisher auf dem Gebiet der Hochfrequenzschaltungen im Höchstfrequenz-Bereich verwendet, um HF-taugliche Strukturen zu realisieren. Diese Technik wird durch Abscheidungs- und Ätzvorgänge realisiert. Sie erfordert den Einsatz sehr ebener, vorbehandelter und hochpreisiger Substrate. Zudem ist der Dünnfilm-Prozess an sich ein kostenintensives Verfahren. Dünnfilmstrukturen lassen sich außerdem nur koplanar auf der Substratoberfläche realisieren. Der Einsatz der Mehrlagentechnologie mit Feinstline-Strukturen könnte gegenüber der Dünnfilm-Technik eine deutliche Kostenreduzierung bringen und außerdem den Vorteil der Nutzung mehrerer Ebenen u. a. auch für Schirmlagen bieten.

Für den Siebdruck im Bereich der Mehrlagen-Technologie (Dickschichttechnik) sind die Siebdruckrahmen meistens aus Aluminium und werden mit einem Stahlgewebe bespannt, mit dem sich die während des Druckvorgangs erforderliche elastische Durchbiegung des Siebes erreichen lässt. Eine elastische Durchbiegung des Siebes während des Druckvorgangs ist erforderlich für den sogenannten Absprung, d. h. für die zwischen Gewebe und zu bedruckendem Substrat realisierbare Distanz. Zu wenig Absprung kann beispielsweise zur Wolkenbildung im Druck führen, da sich das Gewebe hinter dem Rakel nicht sofort aus dem gedruckten Pastenfilm löst - es bleibt in der gedruckten Paste "kleben". Zuviel Absprung erhöht hingegen die Gewebespannung, was zum einen zu einem Überschreiten der elastischen Dehngrenze des Gewebes führt und damit zu einem Vorzeitigen Altern des Gewebes, und zum anderen zu unsauberen Ausdrucken aufgrund von Pastenspritzern führen kann, so dass die Schablonenkante kein sauberes Druckbild mehr zeichnen kann.

Die Drahtstärke der verwendeten Gewebe beträgt heute etwa zwischen 30 Mikrometern und 16 Mikrometern. Die Durchlässigkeit des Gewebes wird durch seine Maschenweite beschrieben, die mittels der sogenannten Mesh-Zahl angegeben wird. Beispielsweise bedeutet 325 Mesh, dass 325 Maschen je Quadratzoll (Quadratinch) vorliegen.

Die Schablone wird häufig als Direktschablone mittels eines fotografischen Verfahrens hergestellt. Hierfür wird das Gewebe mit fotosensitiven Polymeren beschichtet, die mit den gewünschten Strukturen belichtet werden. Anschließend werden die belichteten Strukturen entwickelt und die unbelichteten Bereiche ausgewaschen. Das Gewebe, die Schablone (Emulsion) und der Druckrahmen bilden zusammen das Siebdrucksieb.

Beim Drucken wird die Druckpaste auf das Sieb aufgebracht und gleichmäßig mittels eines sogenannten Flutrakels auf dem strukturierten Sieb verteilt. Anschließend findet der eigentliche Druckvorgang statt, wobei das Druckrakel mit einer entsprechend angepassten Härte über das Sieb gezogen wird. Das Sieb befindet sich bei diesem Druckvorgang in einem bestimmten Abstand von dem zu bedruckenden Substrat, beispielsweise einer LTCC-Folie. Das Sieb wird mittels des Druckrakels elastisch nach unten in Richtung des zu bedruckenden Substrates gedrückt. Gleichzeitig erfolgt mittels des Druckrakels eine Scherung der Druckpaste, die aufgrund ihrer thixotropen Eigenschaft während der Scherung ihre Viskosität erniedrigt und hierdurch durch die Öffnungen des Siebdrucksiebs gepresst werden kann. Nach Beendigung der Scherbeanspruchung weist die Druckpaste wieder die Ausgangsviskosität auf.

Wenn kleinere Auflösungen der gedruckten Strukturen (Feinstline-Strukturen) erreicht werden sollen, d. h. eine Auflösung unter 50 Mikrometern oder sogar unter 30 Mikrometern, ergibt sich das Problem, dass hierfür das Gewebe und die Schablone entsprechend feine Strukturen mit kleinen Öffnungen aufweisen müssen und diese feinen Strukturen und kleinen Öffnungen in der Schablone und dem Gewebe den Farben- oder Pastenfluss durch das Siebdrucksieb hemmen.

In der Druckschrift DE 197 38 873 A1 wird das Problem gelöst, die Passgenauigkeit beim Siebdrucken zu erhöhen. Außerdem beschäftigt sich die Druckschrift mit der Frage der Optimierung der Druckqualität bei Feinstrichen und Rastern für Kunststoffgewebe. Die Kunststofffäden des Gewebes sind mit einer aufgedampften oder gesputterten Mantelschicht überzogen, die wiederum von einem die Emulsion der Schablone tragenden, durch Galvanisierung entstandenen Metallüberzug überdeckt ist. Die Mantelschicht wird durch einen Bedampfungs- oder Sputter-Prozess mit einer Schichtdicke von etwa 5 Nanometern bis über 200 Nanometern erzeugt. Der Auftrag der Mantelschicht erfolgt mittels galvanischer Abscheidung. Beispielsweise wird eine Kupfer- oder Nickelschicht aufgebracht. Das metallisierte Kunststoffgewebe bewirkt eine hohe reproduzierbare Schablonenqualität mit exzellenter Randschärfe und exakter Farbdosierung, da es minimalste Dehnungen bei einer ausreichenden Grundfestigkeit gewährleistet. Somit löst das aus dieser Druckschrift bekannte Gewebe das oben angegebene Problem nicht, zumal es sich auf ein Kunststoffgewebe und nicht auf ein Stahlgewebe, das für das Drucken von Schaltungselementen verwendet wird, bezieht. Zudem ist das in der Druckschrift DE 197 38 873 A1 angegebene Herstellungsverfahren für eine Siebdruckvorrichtung sehr aufwändig und kostenintensiv.

Die EP 1 147 887 A1 offenbart ein Siebdruckplatte zur Auftragung von Beschichtungen auf eine Glasscheibe, insbesondere Scheiben eines Automobils, welche eine ölabweisende Beschichtung beidseits des Siebs aufweist. Hier werden großflächige Beschichtungen durchgeführt. Die genannte Druckplatte ist also für das Drucken feiner Strukturen nicht geeignet.

Die Druckschrift DE 10 2004 055 113 A1 offenbart ein Verfahren zur Hydrophilierung von Siebdruckschablonenträgern, das die Benetzung des Siebdruckschablonenträgers mit Schablonenmaterial wesentlich verbessert. Bei der Hydrophilierung des Siebdruckschablonenträgers, d. h. des Siebdruckgewebes, wird dieses mit feinstteiligen Oxidteilchen, wie Nanometer-Teilchen aus Metalloxid, bspw. Titanoxid, Aluminiumoxid oder Zirkonoxid, und einem Benetzungsmittel versehen. Als Benetzungsmittel kann beispielsweise ein Tensid verwendet werden. Alternativ hierzu kann das Hydrophilierungsmittel auch bei der Entfernung von Schablonenmaterial von den Siebdruckgewebe eingesetzt werden, vorzugsweise indem es der Entschichtungsflüssigkeit zugegeben wird. Bei der Entschichtung des Siebdruckschablonenträgers, bei der dieser für die Herstellung eines neuen Siebdrucksiebs mit einer neuen Schablone vorbereitet wird, wird der Siebdruckschablonenträger nicht nur von dem Schablonenmaterial befreit, sondern gleichzeitig auch für den nächsten Beschichtungsvorgang hydrophiliert. Folglich löst auch die in dieser Druckschrift angegebene Beschichtung des Siebdruckgewebes das oben aufgezeigte Problem, feinere Strukturen zu erzeugen, nicht.

Die Aufgabe der vorliegenden Erfindung ist es daher, eine Siebdruckvorrichtung anzugeben, die das Drucken feinerer Strukturen ermöglicht. Außerdem besteht die Aufgabe der vorliegenden Erfindung darin, ein Verfahren zur Herstellung einer Siebdruckvorrichtung anzugeben, das einfach und kostengünstig das Drucken feinerer Strukturen, insbesondere für ein Stahlgewebe, ermöglicht.

Erfindungsgemäß wird die Aufgabe durch eine Siebdruckvorrichtung gelöst, bei der das Gewebe und/oder die Schablone jeweils auf der Oberfläche eine das Anhaften einer Siebdruckpaste oder einer Siebdruckfarbe an das Gewebe und/oder an die Schablone vermindernde nanokristallinen Beschichtung aufweist.

Durch die angegebene Beschichtung wird erfindungsgemäß die Hemmung des Durchflusses oder Durchtretens der Siebdruckpaste oder der Siebdruckfarbe durch die Gewebemaschen bzw. die Öffnungen in der Schablone verringert, sodass ein Gewebe mit einer kleineren Maschenweite bzw. eine Schablone mit kleineren Öffnungen verwendet werden kann und hierdurch feinere Strukturen erzeugt werden können. Der Effekt des verringerten Anhaftens der Siebdruckpaste oder der Siebdruckfarbe an dem Gewebe bzw. der Schablone wird auch als Lotus-Effekt bezeichnet.

Besonders einfach wird die Antihaft-Beschichtung mittels einer nanokristallin ausgebildeten Beschichtung, die vorzugsweise Kristalle mit einem Durchmesser von weniger als 10 Nanometern aufweist. Eine derartige Beschichtung hat zudem den Vorteil, dass sie sehr dünn aufgetragen werden kann, so dass sie keine wesentliche zusätzliche Änderung der Maschenweite oder der Öffnungsweite der Schablone bewirkt.

Als besonders geeignetes Beschichtungsmaterial für die Beschichtung kann eine Kohlenstoff-Verbindung mit einer diamantähnlichen Struktur (DLC) und/oder ein Fluorid und/oder eine fluorbasierte Verbindung, vorzugsweise Teflon (Polytetrafluorethylen, PTFE), und/oder eine siliziumbasierte Verbindung verwendet werden.

In einem weiteren bevorzugten Ausführungsbeispiel weist die Siebdruckvorrichtung eine Beschichtung mit einer Schichtdicke zwischen etwa 100 nm und etwa einigen Mikrometern auf. Diese Schichtdicken sind einerseits genügend dick, um mit einer hohen Beständigkeit das leichtere Hindurchtreten der Siebdruckfarbe oder der Siebdruckpaste durch die Gewebemaschen bzw. die Schablonenöffnungen zu gewährleisten, und erlauben andererseits das Drucken von Feinstline-Strukturen.

In einem besonders bevorzugten Ausführungsbeispiel ist die Beschichtung auf der Oberseite des Gewebes und/oder der Schablone, d. h. auf der dem zu bedruckenden Substrat abgewandten Seite des Gewebes und/oder der Schablone, oleophil (hydrophil/-phob, lipophil/-phob) um durch das Anhaften der Paste eine Rollbewegung und damit eine gute Scherung zu erreichen, um den Tixotropieeffekt aufzubauen. Auf der Unterseite des Gewebes und/oder der Schablone, d. h. auf der dem zu bedruckenden Substrat zugewandten Seite des Gewebes und/oder der Schablone, und in den Zwischenräumen des Gewebes und der Schablone ist die Beschichtung oleophob ausgebildet, um ein Anhaften/Kleben zu unterdrücken. Diese Gestaltung der Siebdruckvorrichtung bewirkt ein sauberes Verteilen der Siebdruckpaste oder der Siebdruckfarbe (Fluten des Siebes) auf der Oberseite und ein gutes Ablösen der Siebdruckpaste bzw. der Siebdruckfarbe nach dem Wegfall der durch das Rakel aufgebrachten Scherkräfte auf der Unterseite des Siebdrucksiebs.

Die obige Aufgabe wird außerdem durch ein Verfahren zur Herstellung einer Siebdruckvorrichtung gelöst, bei dem das Gewebe vor dem Aufbringen der Schablone an dem Gewebe und/oder das Gewebe und die Schablone nach dem Aufbringen der Schablone an dem Gewebe jeweils auf der Oberfläche mit einer das Anhaften einer Siebdruckpaste oder einer Siebdruckfarbe an das Gewebe oder an der Schablone vermindernde Beschichtung versehen wird.

Das erfindungsgemäße Verfahren bewirkt sehr einfach und kostengünstig, das Gewebe mit kleinerer Maschenweite bzw. Schablonen mit kleineren Öffnungen verwendet werden können und ermöglicht hierdurch den Druck feinerer Strukturen. Das erfindungsgemäße Verfahren beinhaltet hierfür lediglich einen einzigen zusätzlichen Beschichtungsschritt. Das bekannte Verfahren zur Herstellung einer Siebdrückvorrichtung wird dadurch nicht wesentlich verteuert bzw. verkompliziert.

Eine besonders einfache und kostengünstige Beschichtungsmöglichkeit wird durch eine Beschichtung gegeben, die nanokristallin, mit einem Kristalldurchmesser von weniger als 10 Nanometern ausgebildet ist.

In einem weiteren bevorzugten Ausführungsbeispiel wird bei dem erfindungsgemäßen Herstellungsverfahren eine Beschichtung mit einer Schichtdicke zwischen etwa 100 nm und etwa einigen Mikrometern erzeugt. Wie oben bereits dargestellt, erlauben diese Schichtdicken das Drucken von Feinstline-Strukturen mit einer hohen Beständigkeit.

Ebenso ist eine kostengünstige Beschichtung durch ein Beschichtungsmaterial erreichbar, das eine Kohlenstoff-Verbindung mit einer diamantähnlichen Struktur (DLC = diamond like carbon) und/oder ein Fluorid und/oder eine fluorbasierte Verbindung, vorzugsweise PTFE, und/oder eine siliziumbasierte Verbindung enthält. Eine weitere Verbesserung der Eigenschaften der Beschichtung kann erreicht werden, indem das Gewebe und/oder die Schablone auf ihrer Oberseite mit einer oleophilen (lipophil/-phoben, hydrophil/-phoben) Beschichtung und/oder auf der Unterseite des Gewebes und/oder der Schablone und/oder die Zwischenräume des Gewebes und/oder der Schablone mit einer oleophoben Beschichtung versehen werden.

Weitere Ziele, Merkmale, Vorteile und Anwendungsmöglichkeiten der Erfindung ergeben sich aus der nachfolgenden Beschreibung eines Ausführungsbeispiels. Alle beschriebennen und/oder bildlich dargestellten Merkmale bilden für sich oder in beliebiger Kombination den Gegenstand der vorliegenden Erfindung, unabhängig von ihrer Zusammenfassung in den einzelnen Ansprüchen oder deren Rückbeziehung.

### Beispiel

Das Stahlgewebe einer Siebdruckvorrichtung wird nach einem Plasma-Reinigungsschritt mittels eines Plasma-CVD Verfahrens entweder mit einer silikonartigen amorphen Oberfläche mit ca. 100 nm Schichtstärke beschichtet oder mit einer DLC (Diamond Like Carbon) -Schicht von 1 µm (z. B. Handelsname CARBOCER® der Firma PLASMA ELECTRONIC GmbH) versehen. Die DLC-Beschichtung ist deutlich härter als die silikonartige, wobei die letztere dagegen bei niedrigeren Prozesstemperaturen aufgebracht werden kann. Die Beschichtung des Gewebes erfolgt bei einer Temperatur von ca. 80°C oder entsprechend niedriger. Anschließend wird die Schablone auf das Gewebe aufgebracht. Alternativ kann zusätzlich auch die Schablone mit dieser Beschichtung versehen werden. Die Abfolge hängt vom Material der Schablone und seiner Wärmebeständigkeit ab.

Deutlich niedrigere Abscheidetemperaturen können mit einer amorphen (glasartigen) Beschichtung erreicht werden. Diese silikonartige Oberfläche hat zwar den Vorteil der geringeren Prozesstemperatur, weist allerdings lediglich eine Oberflächenhärte geringer als Glas auf. Es sind bei dieser Abscheidung 40°C angestrebt im Vergleich zu 80°C bei DLC Schichten, die wiederum Härten annähernd Diamant (Mohs 9-10) aufweisen. Alle Schichten werden im Plasma-CVD-Verfahren abgeschieden. Auch die oleophilen Schichten werden mit einem Plasma-CVD-Prozess aufgebracht und sind den DLC-Schichten ähnlich. Lediglich ein anderer Zusatz von Dotiergasen verändert die Oberflächeneigenschaften. Sich ausbildende Wasserstoffbrücken, OH-Gruppen oder Carboxyle verändern die Oberflächeneigenschaften in Richtung oleo- (lippo- / hydro-) phil oder -phob. Ein Einbau von erhöhten Sauerstoffanteilen fördert den oleophilen Charakter der Oberfläche. Der Einbau von Silizium fördert den oleophoben Charakter. Der Handelsname des oleophilen (hydrophile) Beschichtungsverfahrens der Firma PLASMA ELECTRONIC ist AQUA-CER®.

## Patentansprüche

1. Siebdruckvorrichtung mit einem Gewebe und einer an dem Gewebe angeordneten Schablone, **dadurch gekennzeichnet, dass** das Gewebe und/oder die Schablone jeweils auf der Oberfläche eine das Anhaften einer Siebdruckpaste oder einer Siebdruckfarbe an das Gewebe und/oder an der Schablone vermindernde nanokristalline Beschichtung aufweist.

2. Siebdruckvorrichtung nach Anspruch 1, **dadurch gekennzeichnet, dass** die nanokristalline Beschichtung Kristalle mit einem Durchmesser von weniger als 10 Nanometern aufweist.

3. Siebdruckvorrichtung nach einem der vorhergehenden Ansprüche, **dadurch gekennzeichnet, dass** die Beschichtung eine Kohlenstoff-Verbindung mit einer diamantähnlichen Struktur (DLC) und/oder ein Fluorid und/oder eine fluorbasierte Verbindung, vorzugsweise PTFE, und/oder eine siliziumbasierte Verbindung enthält.

4. Siebdruckvorrichtung nach einem der vorhergehenden Ansprüche, **dadurch gekennzeichnet, dass** die Beschichtung eine Schichtdicke zwischen etwa 100 nm und etwa einigen Mikrometern aufweist.

5. Siebdruckvorrichtung nach einem der vorhergehenden Ansprüche, **dadurch gekennzeichnet, dass** die Beschichtung auf der Oberseite des Gewebes und/oder der Schablone oleophil (hydrophil/-phob, lipophil/-phob) und/oder auf der Unterseite des Gewebes und/oder der Schablone und/oder in den Zwischenräumen des Gewebes und/oder der Schablone oleophob ausgebildet ist.

6. Verfahren zur Herstellung einer Siebdruckvorrichtung nach einem der vorhergehenden Ansprüche, **dadurch gekennzeichnet, dass** das Gewebe vor dem Anbringen der Schablone an dem Gewebe und/oder das Gewebe und die Schablone nach dem Anbringen der Schablone an dem Gewebe jeweils auf der Oberfläche der zum Druckgut zugewandten Seite sowie in den Zwischenräumen mit einer das Anhaften einer Siebdruckpaste oder einer Siebdruckfarbe an das Gewebe und/oder an der Schablone vermindernden nanokristallinen Beschichtung versehen wird.

7. Verfahren nach Anspruch 6, **dadurch gekennzeichnet, dass** die nanokristalline Beschichtung mit einem Kristalldurchmesser von weniger als 10 nm, ausgebildet ist.

8. Verfahren nach einem der Ansprüche 6 bis 7, **dadurch gekennzeichnet, dass** die Beschichtung eine Kohlenstoff-Verbindung mit einer diamantähnlichen Struktur (DLC) und/oder ein Fluorid und/oder fluorbasierte Verbindung, vorzugsweise PTFE, und/oder eine siliziumbasierte Verbindung enthält.

9. Verfahren nach einem der Ansprüche 6 bis 8, **dadurch gekennzeichnet, dass** die Beschichtung mit einer Schichtdicke zwischen etwa 100 nm und etwa einigen Mikrometern erzeugt wird.

10. Verfahren nach einem der Ansprüche 6 bis 9, **dadurch gekennzeichnet, dass** das Gewebe und/oder die Schablone auf ihrer Oberseite mit einer oleophilen (lipophilen/-phoben, hydrophilen/-phoben) Beschichtung und/oder auf der Unterseite des Gewebes und/oder der Schablone und/oder die Zwischenräume des Gewebes und/oder der Schablone mit einer oleophoben Beschichtung versehen werden:

## Claims

1. A screen printing device having a fabric and a template arranged on said fabric, **characterized in that** said fabric and/or said template each have, on a surface, a nanocrystalline coating which reduces adhesion of a screen printing paste or a screen printing ink to said fabric and/or to said template.

2. The screen printing device according to claim 1, **characterized in that** said nanocrystalline coating includes crystals with a diameter of less than 10 nm.

3. The screen printing device according to any of the preceding claims, **characterized in that** said coating contains a carbon compound having a diamond-like structure (DLC) and/or a fluoride and/or a fluorine-based compound, preferably PTFE, and/or a silicon-based compound.

4. The screen printing device according to any of the preceding claims, **characterized in that** said coating has a layer thickness between approximately 100 nm and approximately a few micrometers.

5. The screen printing device according to any of the preceding claims, **characterized in that** said coating is implemented on a top side of said fabric and/or said template as oleophilic (hydrophilic/hydrophobic, lipophilic/lipophobic), and/or as oleophobic on a bottom side of said fabric and/or said template and/or in intermediate spaces of said fabric and/or said template.

6. A method for producing a screen printing device according to any of the preceding claims, **characterized in that** said fabric, before application of said template to said fabric, and/or said fabric and said template, after application of said template to said fabric, are each provided on the surface of a side facing toward a printing product and in intermediate spaces with a nanocrystalline coating which reduces adhesion of a screen printing paste or a screen printing ink to said fabric and/or to said template.

7. The method according to claim 6, **characterized in that** the nanocrystalline coating is implemented with a crystal diameter of less than 10 nm.

8. The method according to one of claims 6 to 7, **characterized in that** said coating contains a carbon compound having a diamond-like structure (DLC) and/or a fluoride and/or fluorine-based compound, preferably PTFE, and/or a silicon-based compound.

9. The method according to one of claims 6 to 8, **characterized in that** said coating is generated having a layer thickness between approximately 100 nm and approximately a few micrometers.

10. The method according to one of claims 6 to 9, **characterized in that** said fabric and/or said template is provided on its top side with an oleophilic (lipophilic/lipophobic, hydrophilic/hydrophobic) coating and/or on a bottom side of said fabric and/or said template and/or intermediate spaces of said fabric and/or said template with an oleophobic coating.

## Revendications

1. Dispositif de sérigraphie comportant un tissu et un gabarit agencé sur le tissu, **caractérisé en ce que** le tissu et/ou le gabarit comprend respectivement sur la surface un revêtement nanocristallin qui réduit l'adhésion d'une pâte de sérigraphie ou d'une encre de sérigraphie sur le tissu et/ou sur le gabarit.

2. Dispositif de sérigraphie selon la revendication 1, **caractérisé en ce que** le revêtement nanocristallin présente des cristaux d'un diamètre de moins de 10 nanomètres.

3. Dispositif de sérigraphie selon l'une des revendications précédentes, **caractérisé en ce que** le revêtement contient un composé carboné avec une structure semblable à celle du diamant (DLC) et/ou un fluorure et/ou un composé à base de fluore, de préférence du PTFE, et/ou un composé à base de silicium.

4. Dispositif de sérigraphie selon l'une des revendications précédentes, **caractérisé en ce que** le revêtement présente une épaisseur de couche comprise entre environ 100 nm et environ quelques micromètres.

5. Dispositif de sérigraphie selon l'une des revendications précédentes, **caractérisé en ce que** sur la face supérieure du tissu et/ou du gabarit le revêtement est réalisé oléophile (hydrophile/hydrophobe, lipophile/lipophobe) et/ou sur la face inférieure du tissu et/ou du gabarit et/ou dans les intervalles du tissu et/ou du gabarit il est réalisé oléophobe.

6. Procédé de fabrication d'un dispositif de sérigraphie selon l'une des revendications précédentes, **caractérisé en ce que** l'on munit le tissu, avant de monter le gabarit sur le tissu, et/ou on munit le tissu et le gabarit, après avoir monté le gabarit sur le tissu, sur la surface respective du côté tourné vers le produit à imprimer, ainsi que dans les intervalles, d'un revêtement nanocristallin qui réduit l'adhésion d'une pâte de sérigraphie ou d'une encre de sérigraphie sur le tissu et/ou sur le gabarit.

7. Procédé selon la revendication 6, **caractérisé en ce que** le revêtement nanocristallin est réalisé avec un diamètre de cristal de moins de 10 nm.

8. Procédé selon l'une des revendications 6 à 7, **caractérisé en ce que** le revêtement contient un composé carboné avec une structure semblable à celle du diamant (DLC) et/ou un fluorure et/ou un composé à base de fluore, de préférence du PTFE, et/ou un composé à base de silicium.

9. Procédé selon l'une des revendications 6 à 8, **caractérisé en ce que** l'on réalise le revêtement avec une épaisseur de couche comprise entre environ 100 nm et environ quelques micromètres.

10. Procédé selon l'une des revendications 6 à 9, **caractérisé en ce que** l'on munit le tissu et/ou le gabarit, sur leur face supérieure, d'un revêtement oléophile (lipophile/lipophobe, hydrophile/hydrophobe), et/ou sur la face inférieure du tissu et/ou du gabarit et/ou dans les intervalles du tissu et/ou du gabarit, on les munit d'un revêtement oléophobe.
